# EUROPÄISCHE PATENTSCHRIFT

(11) **EP 1 803 879 B1**
(45) Veröffentlichungstag und Bekanntmachung des Hinweises auf die Patenterteilung: **05.08.2009**
(21) Anmeldenummer: 05028480.1
(22) Anmeldetag: 27.12.2005
(51) Int. Cl.: E05D 7/04

(54) **Bandaufnahmeelement zur Aufnahme eines Türbandlappens**
Receptacle for supporting a hinge flap of a door hinge.
Réceptacle pour supporter une paumelle d'une charnière de porte

(43) Veröffentlichungstag der Anmeldung: 04.07.2007
(73) Patentinhaber: Simonswerk, Gesellschaft mit beschränkter Haftung, 33378 Rheda-Wiedenbrück (DE)
(72) Erfinder: Sabrowski, Uwe, 33378 Rheda-Wiedenbrück (DE)
(74) Vertreter: Albrecht, Rainer Harald

(56) Entgegenhaltungen:
- DE-A1- 4 307 067
- DE-A1- 19 920 366
- DE-U1-9202005 012 10
- US-A- 5 799 370

## Beschreibung

Die Erfindung betrifft ein Bandaufnahmeelement für Block- und Futterzargen zur Aufnahme eines Türbandlappens mit einer Spannplatte und einer Druckplatte, wobei das Bandaufnahmeelement in einer Ausfräsung einer Block- oder Futterzarge befestigbar ist.

Aus der DE 202 100 49 U1 und der DE 199 20 366 A1 sind Bandaufnahmeelemente für Block- und Futterzargen bekannt, welche mit einer Frontplatte als Halteteil in einer Ausfräsung der Türzarge befestigbar sind, wobei die Frontplatte im eingebauten Zustand an der Oberfläche der Zarge sichtbar sind. Der Abstand zwischen Frontplatte und Spannplatte kann durch Stellschrauben eingestellt werden.

Aus DE 20 2005 012 109 U1 ist ein Bandaufnahmeelement für Zargenhohlprofile mit einem Halteteil, einer Spannplatte und einer Druckplatte bekannt. Das Halteteil ist in einem Zargenhohlprofil befestigbar und nimmt Stellschrauben auf, die in Gewindebohrungen der Spannplatte eingreifen. Die Druckplatte ist mit Klemmschrauben, die die Spannplatte durchgreifen und in Gewindebohrungen der Druckplatte eingreifen, gegen die Spannplatte verstellbar.

Der Erfindung liegt die Aufgabe zugrunde, ein Bandaufnahmeelement für Block-und Futterzargen anzugeben, welches sich durch eine geringe Bauhöhe und eine hohe Stabilität auszeichnet.

Die Aufgabe wird erfindungsgemäß gelöst durch ein Bandaufnahmeelement zur Aufnahme eines Türbandlappens, mit einem Haltewinkel, einer Spannplatte und einer Druckplatte,
wobei der Haltewinkel einen in einer Ausfräsung einer Block- oder Futterzarge befestigbaren ersten Schenkel und einen abgewinkelten kurzen Schenkel aufweist,
wobei die Spannplatte mit dem kurzen Schenkel verschwenkbar verbunden ist,
wobei die Spannplatte im Bereich der Druckplatte einen den Abstand zur Zarge vergrößernde bügelförmige Erhöhung aufweist,
wobei die Druckplatte mit Klemmschrauben, die die Spannplatte im Bereich der bügelförmigen Erhöhung durchfassen und in Gewindebohrungen der Druckplatte eingreifen, gegen die Spannplatte verstellbar ist
und eine winkelförmige Deckplatte des Band aufnahmeelements zur Abdeckung von Haltewinkel und Spannplatte vorgesehen ist.

Das erfindungsgemäße Bandaufnahmeelement zeichnet sich durch eine hohe Stabilität aus. Zwischen der bügelförmigen Erhöhung und dem ersten Schenkel liegt lediglich ein geringer bzw. kein Versatz vor. Hieraus resultiert eine geringe mechanische Belastung der Spannplatte, da das Gewicht der am Türbandlappen befestigten Tür lediglich eine geringe Biegemomentbeanspruchung der Spannplatte hervorruft. Der Haltewinkel kann Stellschrauben aufweisen, die in Gewindebohrungen der Spannplatte eingreifen. Durch Betätigung der Stellschrauben ist die Spannplatte gegen das Halteteil schwenk- bzw. kippbar. Mittels der Kippbewegung kann die Position eines Bandlappens senkrecht zur Türebene verstellt werden (Tiefenverstellung). Die Drehachse der Kippbewegung befindet sich dabei in dem Verbindungsbereich von kurzem Schenkel und Spannplatte. Üblicherweise ist der Abstand zwischen Drehachse und Stellschrauben deutlich kleiner als die Länge des Bandlappens. Durch die Hebelwirkung des Bandlappens ist daher auch bei einer geringen Höhe des Bandaufnahmeelementes und einem dadurch bedingten kurzen Stellweg der Stellschrauben ein großer Verstellbereich einer an dem Bandlappen angeordneten Bandrolle zu realisieren. Aufgrund der geringen erforderlichen Bauhöhe eignet sich das erfindungsgemäße Bandaufnahmeelement somit auch für vergleichsweise dünne Block- und Futterzargen.

Ferner ist eine winkelförmige Deckplatte zur Abdeckung von Haltewinkel und Spannplatte vorgesehen, welche sich vorteilhaft auf das Erscheinungsbild des Bandaufnahmeelementes auswirkt. Die Deckplatte kann hierbei eine Ausnehmung aufweisen, die vom Türbandlappen durchfassbar ist. Zweckmäßigerweise besitzt die Deckplatte Durchgangsbohrungen zur Befestigung an der Zarge. Die Stellschrauben können Schraubenköpfe aufweisen, welche sich an der Deckplatte abstützen. Vorzugsweise ist der kurze Schenkel in etwa rechtwinklig abgewinkelt. Eine zuverlässige, schwenkbare Verbindung zwischen Haltewinkel und Spannplatte kann dadurch realisiert werden, dass der kurze Schenkel des Haltewinkels schlitzförmige Ausnehmungen aufweist, in die Haltezungen der Spannplatte eingreifen. Um bei einer solchen Ausführung die Haltezungen der Spannplatte auch bei einem Entfernen der Stellschrauben in den schlitzförmigen Ausnehmungen zu halten, können die Haltezungen bei der Fertigung des Bandaufnahmeelementes nach einem ersten Einschieben in die Ausnehmungen verformt werden.

Die Spannplatte im Bereich der bügelförmigen Erhöhung und die Druckplatte können jeweils eine Bohrung aufweisen, die fluchtend zueinander ausgerichtet sind und in denen eine Einrichtung zur Höhenverstellung des Türbandlappens gelagert ist. Diese Höhenverstellung kann zusätzlich oder aber auch alternativ zur Tiefenverstellung vorgesehen sein. Zweckmäßigerweise weist die Einrichtung einen zwischen Spannplatte und Druckplatten angeordneten Exzenter auf. Dieser wirkt auf den eingeschobenen Türbandlappen und kann durch eine Drehbewegung von außen, beispielsweise mittels eines Inbusschlüssels, eines Schraubenziehers oder dergleichen, betätigt werden.

Der Türbandplatten weist zur Ermöglichung der Höhenverstellbarkeit vertikale Langlöcher auf, die von den Klemmschrauben durchfasst sind.

Im Folgenden wird die Erfindung anhand einer lediglich ein Ausführungsbeispiel darstellenden Zeichnung ausführlich erläutert. Es zeigen schematisch:
- Fig. 1: eine Tür, die mit drei erfindungsgemäßen Bandaufnahmeelementen gehalten wird,
- Fig.: 2 eine Explosionsdarstellung der im Ausschnitt A in Fig. 1 dargestellten Bandaufnahmeelemente,
- Fig.: 3 eine Explosionsdarstellung des im Ausschnitt B dargestellten mittleren Bandaufnahmeelementes;
- Fig. 4: eine weitere Ausführungsform der Erfindung in einer der Fig. 2 entsprechenden Darstellung.

Die Fig. 2 und 3 zeigen jeweils ein Bandaufnahmeelement zur Aufnahme eines Türbandlappens 1 mit einem Haltewinkel 2, einer Spannplatte 3 und einer Druckplatte 4. Der Haltewinkel 2 weist einen in einer Ausfräsung 5 (s. Fig. 1) einer beispielsweise aus Holz bestehenden Block- oder Futterzarge 6 befestigbaren ersten Schenkel 7 und einen abgewinkelten kurzen Schenkel 8 auf, wobei die Spannplatte 3 mit dem kurzen Schenkel 8 verschwenkbar verbunden ist. Der kurze Schenkel 8 des Haltewinkels 2 weist hierzu schlitzförmige Ausnehmungen 9 auf, in die Haltezungen 10 der Spannplatte 3 eingreifen. Die Haltezungen 10 sind durch Quetschungen verformt und so dauerhaft schwenkbar mit dem Haltewinkel 2 verbunden. Die Spannplatte 3 weist im Bereich der Druckplatte 4 eine den Abstand zur Zarge 6 vergrößernde bügelförmige Erhöhung 11 auf. Die Druckplatte 4 ist mit Klemmschrauben 12, die die Spannplatte 3 im Bereich der bügelförmigen Erhöhung 11 durchfassen und in Gewindebohrungen 13 der Druckplatte 4 eingreifen, gegen die Spannplatte 3 verstellbar. Ferner ist eine winkelförmige Deckplatte 14 zur Abdeckung von Haltewinkel 2 und Spannplatte 3 vorgesehen, wobei die Deckplatte 14 eine Ausnehmung 15 aufweist, die vom Türbandlappen 1 durchfassbar ist. Die Deckplatte 14 weist gesenkte Durchgangsbohrungen 16 zur Befestigung an der Zarge 6 auf. Der Haltewinkel 2, die Spannplatte 3, die Druckplatte 4 und die Deckplatte 14 sind jeweils als Blechformteile mit guter Korrosionsbeständigkeit ausgebildet.

Bei der in Fig. 2 dargestellten Ausführungsform nimmt der Haltewinkel 2 Stellschrauben 17 auf, die in Gewindebohrungen 18 der Spannplatte 3 eingreifen. Die Stellschrauben 17 weisen Schraubenköpfe 19 auf, die sich an der Deckplatte 14 abstützen. Durch Betätigung der Stellschrauben 17 ist die Spannplatte 3 gegen den Haltewinkel 2 schwenk- bzw. kippbar. Die Drehachse x der Kippbewegung befindet sich in dem Verbindungsbereich von kurzem Schenkel 8 und Spannplatte 3. Mittels der Stellschrauben 17 ist somit eine Tiefenverstellung der Tür senkrecht zur Türebene möglich.

Bei dem in Fig. 3 dargestellten Bandaufnahmeelement weisen die Spannplatte 3 im Bereich der bügelförmigen Erhöhung 11 und die Druckplatte 4 jeweils eine Bohrung 21 auf, die fluchtend zueinander ausgerichtet sind und in denen eine Einrichtung 22 zur Höhenverstellung des Türbandlappens 1 gelagert ist. Diese Einrichtung 22 weist einen zwischen Spannplatte 3 und Druckplatte 4 angeordneten Exzenter 23 auf. Der Exzenter 23 wirkt auf den eingeschobenen Türbandlappen 1 und kann über eine Drehbewegung mittels eines Inbusschlüssels von außen betätigt werden. Um eine entsprechende Höhenverstellung zu ermöglichen, weisen die Türbandlappen 1 vertikale Langlöcher 24 auf, die von den Klemmschrauben 12 durchfasst sind. Bei dem in Fig. 3 dargestellten Bandaufnahmeelement sind keine Stellschrauben vorgesehen und die Deckplatte 14 enthält auch keine entsprechenden Bohrungen, welche eine Stellschraubenbetätigung ermöglichen.

Die Fig. 1 zeigt eine an der Zarge 6 angeordnete Tür 20, welche durch drei erfindungsgemäße Bandaufnahmeelemente gehalten ist. Das obere und das untere Bandaufnahmeelement entsprechen in ihrem Aufbau der Darstellung in Fig. 2, das heißt an diesen Bandaufnahmeelementen kann eine Tiefenverstellung der Tür 20 senkrecht zur Türebene erfolgen. Das mittlere Bandaufnahmeelement, welches in Fig. 3 näher dargestellt ist, enthält hingegen anstelle der Tiefenverstellmöglichkeit die bereits erläuterte Einrichtung 22 zur Höhenverstellung. Um eine Höhenverstellung zu ermöglichen, weisen auch die in Fig. 2 dargestellten Türbandlappen 1 vertikale Langlöcher 24 auf. Bei einer Tiefenverstellung bewegt sich hingegen der mittlere Türbandlappen 1 gemäß Fig. 3 einfach mit.

Die in Fig. 2 und in Fig. 4 dargestellte Bandaufnahmeelemente entsprechen sich hinsichtlich ihres Aufbaus. Bei der in Fig. 4 dargestellten Vorrichtung sind jedoch im Gegensatz zur Fig. 2 die von den Klemmschrauben 12 durchfassten Bohrungen im Türbandlappen 1 als horizontale Langlöcher 24' ausgebildet, um eine horizontale Seitenverstellung parallel zur Türebene zur ermöglichen. In Fig. 2 sind - wie bereits erläutert - diese Langlöcher 24 senkrecht ausgerichtet, um eine Höhenverstellung zu ermöglichen, welche bei der in Fig. 1 dargestellten Tür 20 durch eine entsprechende Verstellung am mittleren Bandaufnahmeelement (s. Fig. 3) vorgenommen wird.

## Patentansprüche

1. Bandaufnahmeelement für Block- und Futterzargen zur Aufnahme eines Türbandlappens (1), mit einem Haltewinkel (2), einer Spannplatte (3) und einer Druckplatte (4),
wobei der Haltewinkel (2) einen in einer Ausfräsung (5) einer Block- oder Futterzarge (6) befestigbaren ersten Schenkel (7) und einen abgewinkelten kurzen Schenkel (8) aufweist,
wobei die Spannplatte (3) mit dem kurzen Schenkel (8) verschwenkbar verbunden ist,
wobei die Spannplatte (3) im Bereich der Druckplatte (4) eine den Abstand zur Zarge (6) vergrößernde bügelförmige Erhöhung (11) aufweist,
wobei die Druckplatte (4) mit Klemmschrauben (12), die die Spannplatte (3) im Bereich der bügelförmigen Erhöhung (11) durchfassen, und in Gewindebohrungen (13) der Druckplatte (4) eingreifen, gegen die Spannplatte (3) verstellbar ist und
wobei eine winkelförmige Deckplatte (14) des Bandaufnahmeelements zur Abdeckung von Haltewinkel (2) und Spannplatte (3) vorgesehen ist.

2. Bandaufnahmeelement nach Anspruch 1, **dadurch gekennzeichnet, dass** der Haltewinkel (2) Stellschrauben (17) aufnimmt, die in Gewindebohrungen (18) der Spannplatte (3) eingreifen.

3. Bandaufnahmeelement nach Anspruch 1 oder 2, **dadurch gekennzeichnet, dass** die Deckplatte (14) eine Ausnehmung (15) aufweist, die vom Türbandlappen (1) durchfassbar ist.

4. Bandaufnahmeelement nach einem der Ansprüche 1 bis 3, **dadurch gekennzeichnet, dass** die Deckplatte (14) Durchgangsbohrungen (16) zur Befestigung an der Zarge (6) aufweist.

5. Bandaufnahmeelement nach einem der Ansprüche 1 bis 4, **dadurch gekennzeichnet, dass** die Stellschrauben (17) Schraubenköpfe (19) aufweisen, die sich an der Deckplatte (14) abstützen.

6. Bandaufnahmeelement nach einem der Ansprüche 1 bis 5, **dadurch gekennzeichnet, dass** die Spannplatte (3) im Bereich der bügelförmigen Erhöhung (11) und die Druckplatte (4) jeweils eine Bohrung (21) aufweisen, die fluchtend zueinander ausgerichtet sind und in denen eine Einrichtung (22) zur Höhenverstellung des Türbandlappens (1) gelagert ist.

7. Bandaufnahmeelement nach Anspruch 6, **dadurch gekennzeichnet, dass** die Einrichtung (22) einen zwischen Spannplatte (3) und Druckplatte (4) angeordneten Exzenter (23) aufweist.

8. Bandaufnahmeelement nach einem der Ansprüche 1 bis 7, **dadurch gekennzeichnet, dass** der Haltewinkel (2), die Spannplatte (3), die Druckplatte (4) und ggf. die Abdeckplatte (14) als korrosionsbeständige Blechformteile ausgebildet sind.

## Claims

1. A hinge holder element for block frames and casings for receiving a door hinge tab (1), comprising a retaining angle (2), a clamping plate (3) and a pressure plate (4),
wherein the retaining angle (2) has a first side (7) which can be secured in a milled-out section (5) of a block frame or casing (6) and an angled short side (8),
wherein the clamping plate (3) is pivotally connected to the short side (8),
wherein in the area of the pressure plate (4) the clamping plate (3) has a clip-shaped elevation (11) which increases the distance from the frame (6),
wherein the pressure plate (4) is adjustable with respect to the clamping plate (3) by means of clamping screws (12) which pass through the clamping plate (3) in the area of the clip-shaped elevation (11) and engage in threaded holes (13) in the pressure plate (4) and
wherein an angle-shaped cover plate (14) of the hinge holder element is provided for covering retaining angle (2) and clamping plate (3).

2. The hinge holder element according to claim 1,
**characterised in that** the retaining angle (2) receives adjusting screws (17) which engage in threaded holes (18) of the clamping plate (3).

3. The hinge holder element according to claim 1 or 2, **characterised in that** the cover plate (14) has a recess (15) which can be penetrated by the door hinge tab (1).

4. The hinge holder element according to any one of claims 1 to 3, **characterised in that** the cover plate (14) has through holes (16) for fastening to the frame (6).

5. The hinge holder element according to any one of claims 1 to 4, **characterised in that** the adjusting screws (17) have screw heads (19) which are supported on the cover plate (14).

6. The hinge holder element according to any one of claims 1 to 5, **characterised in that** the clamping plate (3) in the area of the clip-shaped elevation (11) and the pressure plate (4) each have a hole (21) which are in alignment with one another and in which a device (22) for height adjustment of the door hinge tab (1) is mounted.

7. The hinge holder element according to claim 6, **characterised in that** the device (22) has an eccentric tappet (23) disposed between clamping plate (3) and pressure plate (4).

8. The hinge holder element according to any one of claims 1 to 7, **characterised in that** the retaining angle (2), the clamping plate (3), the pressure plate (4) and optionally the cover plate (14) are configured as corrosion-resistant sheet metal shaped parts.

## Revendications

1. Elément de réception sur bande pour cadres appliques et cadres ente murs d'huisseries pour recevoir une oreille de paumelle (1), comportant un angle de retenue (2), une plaque de serrage (3) et une plaque de pression (4),
dans lequel l'angle de retenue (2) présente un premier pan (7) pouvant être fixé dans une fraisure (5) d'un cadre applique ou cadre entre murs (6) et un pan court (8) coudé,
dans lequel la plaque de serrage (3) est reliée de manière basculante au pan court (8),
dans lequel la plaque de serrage (3) présente au niveau de la plaque de pression (4) une élévation (11) en forme d'étrier agrandissant l'espacement par rapport à l'huisserie (6),
dans lequel la plaque de pression (4) peut être ajustée contre la plaque de serrage (3) avec des vis de verrouillage (12), qui pénètrent dans la plaque de serrage (3) au niveau de l'élévation (11) en forme d'étrier et s'engagent dans des alésages filetés (13) de la plaque de pression (4) et
dans lequel une plaque de recouvrement (14) de forme angulaire de l'élément de réception sur bande est prévue pour recouvrir l'angle de retenue (2) et la plaque de serrage (3).

2. Elément de réception sur bande selon la revendication 1, **caractérisé en ce que** l'angle de retenue (2) reçoit des vis de réglage (17), qui s'engagent dans les alésages filetés (18) de la plaque de serrage (3).

3. Elément de réception sur bande selon la réception 1 ou 2, **caractérisé en ce que** la plaque de recouvrement (14) présente un évidement (15), qui peut être traversé par l'oreille de paumelle (1).

4. Elément de réception sur bande selon une des revendications 1 à 3, **caractérisé en ce que** la plaque de recouvrement (14) présente des alésages traversants (16) en vue de la fixation sur l'huisserie (6).

5. Elément de réception sur bande selon une des revendications 1 à 4, **caractérisé en ce que** les vis de réglage (17) présentent des têtes de vis, qui s'appuient sur la plaque de recouvrement (14).

6. Elément de réception sur bande selon une des revendications 1 à 5, **caractérisé en ce que** la plaque de serrage (3) au niveau de l'élévation en forme d'étrier (11) et la plaque de pression (4) présentent respectivement un alésage (21), qui sont alignés l'un par rapport à l'autre et dans lesquels un dispositif (22) de réglage en hauteur de l'oreille de paumelle (1) est positionné.

7. Elément de réception sur bande selon la revendication 6, **caractérisé en ce que** le dispositif (22) présente un excentrique (23) disposé entre la plaque de serrage (3) et la plaque de pression (4).

8. Elément de réception sur bande selon une des revendications 1 à 7, **caractérisé en ce que** l'angle de retenue (2), la plaque de serrage (3), la plaque de pression (4) et éventuellement la plaque de recouvrement (14) sont configurés comme des pièces façonnées en tôle résistantes à la corrosion.
